# EUROPÄISCHE PATENTANMELDUNG

(11) **EP 4 745 339 A1**
(43) Veröffentlichungstag der Anmeldung: **20.05.2026**
(21) Anmeldenummer: 24213014.4
(22) Anmeldetag: 14.11.2024
(51) Int. Cl.: E04F 15/02

(54) **DEKORPANEELE MIT EINSTÜCKIGEN VERRIEGELUNGSMITTELN UND VERRIEGELUNGSSYSTEM FÜR DEKORPANEELE SOWIE VERFAHREN ZUM VERBINDEN ZWEIER DEKORPANEELE**

(71) Anmelder: Akzenta Paneele + Profile GmbH, 56759 Kaisersesch (DE)
(72) Erfinder: SIEDER, Andreas, 14974 Ludwigsfelde (DE); HANNIG, Hans-Jürgen, 51427 Bergisch Gladbach (DE)
(74) Vertreter: Michalski Hüttermann & Partner Patentanwälte mbB

(57) **Zusammenfassung**

Die vorliegende Erfindung betrifft ein Dekorpaneele, insbesondere Wand- oder Bodenpaneel, mit einstückigen Verriegelungsmitteln und ein Verriegelungssystem für Dekorpaneele. Die erfindungsgemäßen Verriegelungsmittel eignen sich insbesondere zur Verbindung relativ dünner Dekorpaneele.

## Beschreibung

Die vorliegende Erfindung betrifft ein Dekorpaneele, insbesondere Wand- oder Bodenpaneel, mit einstückigen Verriegelungsmitteln und ein Verriegelungssystem für Dekorpaneele, sowie ein Verfahren zum Verbinden zweier Dekorpaneele.

Wand- oder Bodenpaneel im erfindungsgemäßen Sinn sind dabei dekorierte Platten bzw. Dekorpaneele und sind an sich als solche bekannt und werden beispielsweise im Innenausbau als Boden oder Wandbelag genutzt. Unter dem Begriff Wandpaneel sind dabei auch Paneele zu verstehen, welche zur auch Deckenbekleidung geeignet sind. Die Paneele bestehen üblicherweise aus einem Träger beziehungsweise Kern aus einem festen Material, beispielsweise einem Holzwerkstoff, Kunststoff oder einem Kompositmaterial, der auf mindestens einer Seite mit einer Dekorschicht und einer Deckschicht sowie gegebenenfalls mit weiteren Schichten, beispielsweise einer zwischen Dekor- und Deckschicht angeordneten Verschleißschicht, versehen ist. Die Dekorschicht wird üblicherweise aus einem bedruckten Papier oder eine direkt auf den Träger oder ein auf diesen zunächst aufgebrachten Dekoruntergrund gedrucktes Dekor gebildet. Insbesondere der sogenannte Direktdruck von Dekor auf einen Träger bzw. einen zunächst auf den Träger aufgebrachten Dekoruntergrund mittel Direktdruckverfahren wie z.B. Tintenstrahldruck hat dabei in den letzten Jahren zunehmend an Bedeutung in der einschlägigen Industrie gewonnen.

Verfahren zur Herstellung von Dekorpaneelen auf Basis von Trägern aus Holzwerkstoffen wie z.B. HDF- oder MDF-Platten sind hinlänglich bekannt. So offenbart die WO 2009/080772 beispielsweise ein Verfahren zur Herstellung eines dekorierten Laminats mit einem plattenförmigen Kern aus Holz oder Holzwerkstoff.

Unabhängig vom gewählten Werkstoff des Trägers werden die so erhaltenen Platten als Großplatten mit dem Mehrfachen der Fläche eines letztendlichen Dekorpaneels bedruckt und anschließend in einzelne, üblicherweise rechteckige Paneele aufgeteilt. Die so erhaltenen Paneele können dann an den Panelkanten mit Profilierungen versehen werden, mittels welcher sich die einzelnen Dekorpaneele zu einer verbundenen Fläche zusammenfügen lassen.

Zur Verbindung mehrerer dieser üblicherweise rechteckigen Paneele sind diese in der Regel mit Verriegelungsmitteln an ihren Kanten ausgerüstet, so dass Paneele mit entsprechenden gleichartigen Verriegelungsmitteln über ihre jeweiligen Längs- und Querkanten miteinander verbunden werden können, um eine geschlossen verbundene Belagsfläche zu erzeugen. Dabei haben die Verriegelungsmittel die Aufgabe, ein Auseinandergehen der verbundenen Paneele in horizontaler wie vertikaler Richtung auch unter Lasteinwirkung zu verhindern.

Gattungsgemäße Paneele weisen in ihrem Aufbau einen Kern bzw. eine Trägerplatte und darauf aufgebrachte Funktionsschichten auf. Die Funktionsschichten umfassen dabei z.B. Druckuntergrundschichten, Dekorschichten, Haftvermittlerschichten, Verschleißschutzschichten, Struktur- oder Prägeschichten und dergleichen in unterschiedlichen Kombinationen. Die genannten Verriegelungsmittel sind dabei üblicherweise zumindest in den Kern bzw. die Trägerplatte eingebracht. Dies erfolgt vielfach mittels spanabhebender Verfahren wie z.B. Fräsen der Paneelkanten mit entsprechenden rotierenden Profilierungswerkzeugen.

Unter einstückigen Verriegelungsmitteln im Sinne der Erfindung versteht man dabei in die Paneelkanten eingebrachte komplementäre Profile, welche ohne Verwendung separater - mithin vom Paneel lösbarer - Sperrelemente eine hinreichende vertikale und horizontale Verriegelung der Paneele sicherstellten.

Insbesondere bei sehr dünnen Paneelen, mithin Paneele mit einer Gesamtdicke von kleiner 8mm, wie beispielsweise 7.6mm, 6.6mm, oder sogar ≤ 6mm, wie beispielsweise 5.9mm, 5,5 mm oder sogar 5,3mm stellt die Einbringung entsprechender Verbindungsmittel bzw. -profile, die sich einerseits leicht montieren lassen und andererseits eine hinreichende Stabilität und Verriegelungskraft aufweise, eine Herausforderung dar.

Vor diesem Hintergrund ist es eine Aufgabe der vorliegenden Erfindung, ein verbessertes Verriegelungssystem für insbesondere dünne Dekorpaneele anzugeben, welches bei sehr guter Verbindungskraft einfach montiert werden kann.

Gelöst wird diese Aufgabe durch ein Dekorpaneel gemäß Anspruch 1, ein Verriegelungssystem gemäß Anspruch 13 sowie ein Verfahren gemäß Anspruch 14.

Es wird insoweit ein Dekorpaneel vorgeschlagen, aufweisend jeweils zwei gegenüberliegende lange Kanten sowie zwei gegenüberliegende kurze Kante. Das Paneel weist an jeder langen Kante an jeder kurzen Kante wenigstens ein Verbindungsmittel auf, das es ermöglicht, das Dekorpaneel mit einem weiteren Dekorpaneel an den langen Kanten untereinander, sowie an den kurzen Kanten untereinander lösbar zu verbinden. Vorzugsweise erfolgt das Verbinden an den langen Kanten mittels einer Schwenkbewegung, wohingegen das Verbinden an den kurzen Kanten mittels einer Schwenkbewegung oder einer Horizontalverschiebung erfolgt. Das Verbindungsmittel an einer ersten langen Kante weist eine Feder und wenigstens eine abwärts gerichtete Verriegelungsnut auf. Die Feder weist eine proximale Federfläche mit einer an diese angrenzenden proximal apikale Federfläche, sowie eine medialen apikale Federfläche und eine an diese angrenzende distale Federfläche, sowie eine basale Federfläche auf. Das Verbindungsmittel weist weiter eine abwärts gerichtete Verriegelungsnut mit einer distalen Nutwandfläche mit einer an diese angrenzenden Nutdecke und einer an die Nutdecke angrenzenden proximalen Nutwandfläche auf. Das Verbindungsmittel an einer zweiten langen Kante weist eine Nut mit einer distalen Nutfläche mit einer daran angrenzenden distalen Nutdeckenfläche, welche in eine Nutdecke übergeht, auf. Die Nut weist weiter eine proximale Nutwandfläche, die in eine Nutbodenfläche übergeht, auf. Dieses Verbindungsmittel an der zweiten langen Kante weist weiter einen Rasthaken mit einer proximalen Rasthakenfläche, einer apikalen Rasthakenfläche, und einer distalen Rasthakenfläche auf. Zur Verbindung des Verbindungsmittels an der ersten langen Kanten mit dem Verbindungsmittel an der anderen, zweiten langen Kanten sind die abwärts gerichtete Verriegelungsnut des Verbindungsmittels an der ersten langen Kante und der Rasthaken des Verbindungsmittels an der zweiten langen Kante derart ausgestaltete, dass der Rasthaken im verbundenen Zustand der Verbindungsmittel in die Verriegelungsnut kontaktschlüssig zwischen der distalen Nutwandfläche und der proximalen Rasthakenfläche eingreift. Die Feder des Verbindungsmittels an der ersten langen Kante und die Nut des Verbindungsmittels an der zweiten langen Kante sind derart ausgestaltet, dass im verbundenen Zustand der Verbindungsmittel die Feder des Verbindungsmittels an der ersten langen Kante kontaktschlüssig zwischen der proximal apikalen Federfläche und der distalen Nutdeckenfläche des Verbindungsmittels an der zweiten langen Kante, sowie kontaktschlüssig zwischen der proximalen Federfläche des Verbindungsmittels an der ersten langen Kante und der distalen Nutfläche des Verbindungsmittels an der zweiten langen Kante eingreift. Im verbundenen Zustand der Verbindungsmittel ist zwischen der distalen Federfläche des Verbindungsmittels an der ersten langen Kante und der proximalen Nutwandfläche des Verbindungsmittels and der zweiten langen Kante ein kontaktfreier Raum ausgebildet, welcher sich zumindest teilweise in Richtung eines Raums zwischen einer Nutbodenfläche des Verbindungsmittels an der zweiten langen Kante und der basalen Federfläche des Verbindungsmittels an der ersten langen Kante erstreckt. Die Feder des Verbindungsmittels an der ersten langen Kante und die Nut des Verbindungsmittels and er zweiten langen Kante sind derart ausgestaltet, dass im verbundenen Zustand der Verbindungsmittel die Feder am Verbindungsmittel an der ersten langen Kante kontaktschlüssig zwischen der proximal apikalen Federfläche und der distalen Nutdeckenfläche des Verbindungsmittels an der zweiten langen Kante, sowie kontaktschlüssig zwischen der proximalen Federfläche des Verbindungsmittels an der ersten langen Kante und der distalen Nutfläche des Verbindungsmittels an der zweiten langen Kante eingreift, wobei die Feder und die Nut weiter derart ausgestaltet sind, dass im verbundenen Zustand der Verbindungsmittel ein Federfuß der Feder des Verbindungsmittels an der ersten langen Kante kontaktschlüssig zu einem Bereich der Nutbodenfläche des Verbindungsmittels der zweiten langen Kante ist. Dabei ist im verbundenen Zustand zwischen der distalen Federfläche und der proximalen Nutwandfläche ein kontaktfreier Raum ausgebildet, welcher sich zumindest teilweise in Richtung eines Raums zwischen der Nutbodenfläche und der basalen Federfläche erstreckt.

Überraschenderweise hat sich gezeigt, dass derart ausgestaltete Verbindungsmittel an den langen Kanten von insbesondere relativ dünnen Dekorpaneelen eine hervorragende Haltekraft aufbringen, um ein auseinandergehen der über die langen Kanten miteinander verbundenen Paneele auch unter Lasteinwirkung zu verhindern. Darüber hinaus sind die so ausgestalteten Dekorpaneele insoweit robust, so das die Verbindungsprofile an den langen Kanten im Wesentlichen unempfindlich gegen mechanische Einwirkungen beim Verlegen oder Transport der Dekorpaneele sind, wodurch ein Abbrechen oder Wegbrechen von Teilen der Verriegelungsprofile vermieden werden kann.

Gemäß einer Ausgestaltung der Erfindung kann es vorgesehen sein, dass das die proximale Rasthakenfläche des Verbindungsmittels an der zweiten langen Kante um einen Winkel gegenüber der Senkrechten inkliniert ist. Der Winkel kann dabei in einem Bereich zwischen ≥ 25° und ≤ 45°, bevorzugt zwischen ≥ 27,5° und ≤ 40° liegen. Insbesondere bevorzugt ist, dass der Winkel 30° oder 40° beträgt. Hierdurch kann einerseits ein leichtes ineinandergleiten der Verbindungsmittel im Moment des Verlegens und andererseits eine hinreichende Verriegelungskraft gegen ein horizontales Verschieben der Dekorpaneele gegeneinander, also ein Öffnen der Verriegelung in horizontaler Richtung, vermieden werden.

Gemäß einer weiteren Ausgestaltung der Erfindung kann es vorgesehen sein, dass die Verriegelungsnut des Verbindungsmittels an der ersten langen Kante eine basale Nutwandfläche aufweist und der Rasthaken des Verbindungsmittels an der zweiten langen Kante eine basale Rasthakenfläche aufweist, wobei diese Fläche im verbundenen Zustand der Verbindungsmittel der basalen Nutwandfläche im Wesentlichen gegenüberliegt und so im verbundenen Zustand der Verbindungsmittel ein basaler Freiraum zwischen den verbundenen Dekorpaneelen ausgebildet ist. Dieser basale Freiraum kann vorteilhafter Weise bei auf einem Grundboden verklebten Dekorpaneelen etwaigen überschüssigen Kleber aufnehmen, wodurch ein aufwölben der Dekorpaneele an der Verbindungsstelle der langen Kanten durch eine Kleberwulst vermieden werden kann.

Gemäß einer weiteren Ausgestaltung der Erfindung kann es vorgesehen sein, dass die Feder des Verbindungsmittels an der ersten langen Kante sowie die Nut des Verbindungsmittels an der zweiten langen Kante derart ausgestaltet sind, dass sich im verbundenen Zustand der Verbindungsmittel zwischen der basalen Federfläche und der Nutbodenfläche ein kontaktfreier Raum ausbildet. Durch einen solchen kontaktfreien Raum wird eine Doppelbestimmung der Verbindungsmittel vermieden, die anderenfalls bei einer eventuellen Abweichung im Zuge der Fertigung von Sollmaßen zu einem unsauberen Profilschluss der Verbindungsmittel führen könnte. Durch das Vorsehen dieses kontaktfreien Raums können insoweit größere Fertigungstoleranzen akzeptiert werden, was den Ausschuss der Fertigung deutlich reduzieren kann.

Gemäß einer weiteren Ausgestaltung der Erfindung kann es vorgesehen sein, dass die Feder des Verbindungsmittels an der ersten langen Kante eine distale apikale Federfläche aufweist und weiter derart ausgestaltete ist, dass sich der im verbundenen Zustand der Verbindungsmittel zwischen der distalen Federfläche und der proximalen Nutwandfläche ausbildende kontaktfreie Raum über den Bereich der distalen apikalen Federfläche erstreckt. Hierdurch werden vorteilhafterweise weitere Fertigungstoleranzen akzeptabel, ohne dass die Haltekraft der Verbindungsmittel oder die Genauigkeit des Übergangs zwischen den verbundenen Dekorpaneelen an den langen Kanten beeinträchtigt wird.

Gemäß einer weiteren Ausgestaltung der Erfindung kann es vorgesehen sein, dass sich im verbundenen Zustand der Verbindungsmittel zwischen der basalen Federfläche und der Nutbodenfläche ausgebildete kontaktfreie Raum und der sich zwischen der distalen Federfläche und der proximalen Nutwandfläche ausgebildete kontaktfreier Raum durch einen Kontaktpunkt zwischen der basalen Federfläche und der Nutbodenfläche getrennt sind. Hierdurch kann eine zusätzliche Stabilisierung der Verriegelung erreicht und das Verriegelungsbild, also Genauigkeit des Übergangs zwischen zwei über ihre langen Kanten miteinander verbundenen Dekorpaneele, optimiert werden.

Gemäß einer weiteren Ausgestaltung der Erfindung kann es vorgesehen sein, dass der Rasthaken des Verbindungsmittels an der zweiten langen Kante und die Verriegelungsnut des Verbindungsmittels an der ersten langen Kante derart ausgestaltet sind, dass sich im verbundenen Zustand der Verbindungsmittel zwischen der Nutdecke und der apikalen Rasthakenfläche ein kontaktfreier Raum ausbildet. Hierdurch werden vorteilhafterweise weitere Fertigungstoleranzen akzeptabel, ohne dass die Haltekraft der Verbindungsmittel oder die Genauigkeit des Übergangs zwischen den verbundenen Dekorpaneelen an den langen Kanten beeinträchtigt wird.

Gemäß einer weiteren Ausgestaltung der Erfindung kann es dabei vorgesehen sein, dass sich der kontaktfreie Raum bis in einen kontaktfreien Raum zwischen der proximalen Nutwandfläche und der distalen Rasthakenfläche erstreckt.

Gemäß einer weiteren Ausgestaltung der Erfindung kann es vorgesehen sein, dass das die Verbindungsmittel Fasenflächen aufweisen. Durch solche Fasenflächen bildet sich an der Verbindungsstelle eine V-förmige Fuge aus, die einerseits ein gefälliges Erscheinungsbild hat, andererseits einen etwaigen Höhenversatz zwischen zwei miteinander verbundenen Paneelen kaschieren kann.

Gemäß einer weiteren Ausgestaltung der Erfindung kann es vorgesehen sein, dass das Verbindungsmittel an der ersten langen Kante im Bereich des Übergangs der distalen Nutwandfläche zum Federfuß und/oder das Verbindungsmittel an der zweiten langen Kante im Bereich des Übergangs der proximalen Rasthakenfläche zur apikalen Rasthakenfläche eine Abplattung oder Abflachung aufweist. Hierdurch können die Verbindungsmittel beim Verlegen der Dekorpaneele durch ein verbessertes Ineinandergleiten der Verbindungsmittel noch einfacher miteinander verbunden werden.

Die Erfindung betrifft darüber hinaus ein Verriegelungssystem für Dekorpaneele, wobei die Dekorpaneele jeweils zwei gegenüberliegende lange Kanten sowie zwei gegenüberliegende kurze Kante aufweisen, wobei die Dekorpaneele an jeder langen Kante wenigstens ein Verbindungmittel und an jeder kurzen Kante wenigstens ein Verbindungsmittel aufweist, das es ermöglicht, die Dekorpaneel untereinander an den langen Kanten sowie an den kurzen Kanten untereinander lösbar zu verbinden. Das Verriegelungssystem ist derart ausgestaltete, dass das Verbindungsmittel an einer der kurzen Kanten eine Feder und wenigstens eine abwärts gerichtete Verriegelungsnut aufweist, wobei die Feder eine proximale Federfläche mit einer an diese angrenzenden proximal apikale Federfläche, eine medialen apikale Federfläche und eine an diese angrenzende distale Federfläche sowie eine basale Federfläche aufweist. Das Verbindungsmittel weist weiter eine abwärts gerichtete Verriegelungsnut mit einer distalen Nutwandfläche mit einer an diese angrenzenden Nutdecke und einer an die Nutdecke angrenzenden proximalen Nutwandfläche auf, wobei das Verbindungsmittel an der anderen kurzen Kante eine Nut mit einer distalen Nutfläche mit einer daran angrenzenden distalen Nutdeckenfläche, welche in eine Nutdecke übergeht aufweist, wobei die Nut weiter eine proximale Nutwandfläche, die in eine Nutbodenfläche übergeht, aufweist. Das Verbindungsmittel weist weiter einen Rasthaken mit einer proximalen Rasthakenfläche, einer apikalen Rasthakenfläche, und einer distalen Rasthakenfläche auf. Zur Verbindung des Verbindungsmittels an einer der kurzen Kanten mit dem Verbindungsmittel an einer der anderen kurzen Kanten sind die abwärts gerichtete Verriegelungsnut und der Rasthaken derart ausgestaltete, dass der Rasthaken im verbundenen Zustand der Verbindungsmittel in die Verriegelungsnut kontaktschlüssig zwischen der distalen Nutwandfläche und der proximalen Rasthakenfläche eingreift. Dabei sind die Feder und die Nut derart ausgestaltet, dass im verbundenen Zustand der Verbindungsmittel die Feder kontaktschlüssig zwischen der proximal apikalen Federfläche und der distalen Nutdeckenfläche, sowie kontaktschlüssig zwischen der proximalen Federfläche und der distalen Nutfläche eingreift. Im verbundenen Zustand zwischen der distalen Federfläche und der proximalen Nutwandfläche ist ein kontaktfreier Raum ausgebildet, welcher sich zumindest teilweise in Richtung eines Raums zwischen einer Nutbodenfläche und der basalen Federfläche erstreckt. Die Feder und die Nut sind derart ausgestaltet, dass im verbundenen Zustand der Verbindungsmittel die Feder kontaktschlüssig zwischen der proximal apikalen Federfläche und der distalen Nutdeckenfläche, sowie kontaktschlüssig zwischen der proximalen Federfläche und der distalen Nutfläche eingreift. Die Feder und die Nut sind weiter derart ausgestaltet, dass im verbundenen Zustand der Verbindungsmittel ein Federfuß der Feder kontaktschlüssig zu einem Bereich der Nutbodenfläche ist. Im verbundenen Zustand ist dabei zwischen der distalen Federfläche und der proximalen Nutwandfläche ein kontaktfreier Raum ausgebildet, welcher sich zumindest teilweise in Richtung eines Raums zwischen der Nutbodenfläche und der basalen Federfläche erstreckt. Das Verriegelungssystem ist weiter derart ausgestaltet, dass das Verbindungsmittel an einer der langen Kanten eine Feder und wenigstens eine abwärts gerichtete Verriegelungsnut aufweist. Die Feder weist eine proximale Federfläche mit einer an diese angrenzenden proximal apikale Federfläche, eine medialen apikale Federfläche und eine an diese angrenzende distale Federfläche sowie eine basale Federfläche auf. Das Verbindungsmittel weist weiter eine abwärts gerichtete Verriegelungsnut mit einer distalen Nutwandfläche mit einer an diese angrenzenden Nutdecke und einer an die Nutdecke angrenzenden proximalen Nutwandfläche auf. Das Verbindungsmittel an der anderen langen Kante weist eine Nut mit einer distalen Nutfläche mit einer daran angrenzenden distalen Nutdeckenfläche, welche in eine Nutdecke übergeht auf, wobei die Nut weiter eine proximale Nutwandfläche, die in eine Nutbodenfläche übergeht, aufweist. Das Verbindungsmittel weist einen Rasthaken mit einer proximalen Rasthakenfläche, einer apikalen Rasthakenfläche, und einer distalen Rasthakenfläche auf. Zur Verbindung des Verbindungsmittels an einer der langen Kanten mit dem Verbindungsmittel an einer der anderen langen Kanten ist die abwärts gerichtete Verriegelungsnut und der Rasthaken derart ausgestaltete, dass der Rasthaken im verbundenen Zustand der Verbindungsmittel in die Verriegelungsnut kontaktschlüssig zwischen der distalen Nutwandfläche und der proximalen Rasthakenfläche eingreift. Die Feder und die Nut sind derart ausgestaltet, dass im verbundenen Zustand der Verbindungsmittel die Feder kontaktschlüssig zwischen der proximal apikalen Federfläche und der distalen Nutdeckenfläche, sowie kontaktschlüssig zwischen der proximalen Federfläche und der distalen Nutfläche eingreift, wobei im verbundenen Zustand zwischen der distalen Federfläche und der proximalen Nutwandfläche ein kontaktfreier Raum ausgebildet ist, welcher sich zumindest teilweise in Richtung eines Raums zwischen einer Nutbodenfläche und der basalen Federfläche erstreckt. Die Feder und die Nut sind derart ausgestaltet, dass im verbundenen Zustand der Verbindungsmittel die Feder kontaktschlüssig zwischen der proximal apikalen Federfläche und der distalen Nutdeckenfläche, sowie kontaktschlüssig zwischen der proximalen Federfläche und der distalen Nutfläche eingreift, wobei die Feder und die Nut weiter derart ausgestaltet sind, dass im verbundenen Zustand der Verbindungsmittel ein Federfuß der Feder kontaktschlüssig zu einem Bereich der Nutbodenfläche ist. Im verbundenen Zustand zwischen der distalen Federfläche und der proximalen Nutwandfläche ist ein kontaktfreier Raum ausgebildet, welcher sich zumindest teilweise in Richtung eines Raums zwischen der Nutbodenfläche und der basalen Federfläche erstreckt.

Die Erfindung betrifft des Weiteren ein Verfahren zum Verbinden zweier Dekorpaneele, wobei zur Verbindung der kurzen Kanten untereinander ein an ein bereits liegendes Paneel anzuschließendes Paneel mit einer Schwenkbewegung und/oder einer Horizontalverschiebung in Richtung des bereits liegenden Paneels mit diesem verbunden wird und das zur Verbindung der langen Kanten untereinander ein an eine bereits liegende Paneel-Reihe anzuschließendes Paneel mit einer Schwenkbewegung verbunden wird.

Die Erfindung ist durch die nachfolgenden Figuren weiter beschrieben.
Fig. 1 zeigt die Aufsicht auf zwei miteinander verbindbare erfindungsgemäße Dekorpanelle;
Fig. 2 zeigt den Querschnitt einer Ausgestaltung eines erfindungsgemäßen Verbindungsmittels an einer ersten kurzen Kante;
Fig. 3 zeigt den Querschnitt einer Ausgestaltung eines erfindungsgemäßen Verbindungsmittels an einer zweiten kurzen Kante;
Fig. 4 zeigt den Querschnitt der in Fig. 2 und Fig. 3 gezeigten Ausgestaltungen im verbundenen Zustand;
Fig. 5 zeigt den Querschnitt einer weiteren Ausgestaltung eines erfindungsgemäßen Verbindungsmittels an einer ersten langen Kante;
Fig. 6 zeigt den Querschnitt einer weiteren Ausgestaltung eines erfindungsgemäßen Verbindungsmittels an einer zweiten langen Kante; und
Fig. 7 zeigt den Querschnitt der in Fig. 5 und Fig. 6 gezeigten Ausgestaltungen im verbundenen Zustand.

Fig. 1 zeigt Dekorpaneele 100, 200, aufweisend jeweils zwei gegenüberliegende lange Kanten 110, 120, 330, 440 sowie zwei gegenüberliegende kurze Kante 240, 130, 210, 220. Die Paneele weisen an jeder langen Kante 110, 120, 330, 440 wenigstens ein Verbindungmittel und an jeder kurzen Kante wenigstens ein Verbindungsmittel auf, die es ermöglichen, dass das Dekorpaneel 100 mit dem weiteren Dekorpaneel 200 an den langen Kanten 110, 120, 330, 440 untereinander, sowie an den kurzen Kanten 130, 240, 210, 220 untereinander lösbar zu verbinden.

Fig. 2 zeigt den Querschnitt einer Ausgestaltung eines erfindungsgemäßen Verbindungsmittels 131 an einer ersten kurzen Kante 130. Das Verbindungsmittels weist eine Feder 131a und wenigstens eine abwärts gerichtete Verriegelungsnut 138a auf. Die Feder 131a weist eine proximale Federfläche 133 mit einer an diese angrenzenden proximal apikale Federfläche 134a, eine medialen apikale Federfläche 134b und eine an diese angrenzende distale Federfläche 135 sowie eine basale Federfläche 136 auf. Weiter weist das Verbindungsmittel 131 eine abwärts gerichtete Verriegelungsnut 138a mit einer distalen Nutwandfläche 137 mit einer an diese angrenzenden Nutdecke 138 und einer an die Nutdecke 138 angrenzenden proximalen Nutwandfläche 139 auf.

Fig. 3 zeigt den Querschnitt einer Ausgestaltung eines erfindungsgemäßen Verbindungsmittels 241 an einer zweiten langen Kante 240, welches eine Nut 245a mit einer distalen Nutfläche 243 mit einer daran angrenzenden distalen Nutdeckenfläche 244 aufweist, welche in eine Nutdecke 245 übergeht. Die Nut 245a weist weiter eine proximale Nutwandfläche 246, die in eine Nutbodenfläche 247 übergeht, auf. Das Verbindungsmittel 241 weist dabei einen Rasthaken 248a mit einer proximalen Rasthakenfläche 248, einer apikalen Rasthakenfläche 249, und einer distalen Rasthakenfläche 250 auf.

Fig. 4 zeigt den Querschnitt der in Fig. 2 und Fig. 3 gezeigten Ausgestaltungen im verbundenen Zustand. Zur Verbindung des Verbindungsmittels 131 an einer der langen Kanten mit dem Verbindungsmittel 241 an einer der anderen langen Kanten 240 sind die abwärts gerichtete Verriegelungsnut 138a und der Rasthaken 248a derart ausgestaltete, dass der Rasthaken 248a im verbundenen Zustand der Verbindungsmittel 131, 241 in die Verriegelungsnut 138a kontaktschlüssig zwischen der distalen Nutwandfläche 137 und der proximalen Rasthakenfläche 248. Eingreift. Die Feder 131a und die Nut 245a sind derart ausgestaltet, dass im verbundenen Zustand der Verbindungsmittel 131, 241 die Feder 138a kontaktschlüssig zwischen der proximal apikalen Federfläche 134a und der distalen Nutdeckenfläche 244, sowie kontaktschlüssig zwischen der proximalen Federfläche 133 und der distalen Nutfläche 243 eingreift. Im verbundenen Zustand ist zwischen der distalen Federfläche 135 und der proximalen Nutwandfläche ein kontaktfreier Raum 502 ausgebildet, welcher sich zumindest teilweise in Richtung eines Raums zwischen einer Nutbodenfläche 247 und der basalen Federfläche 136 erstreckt, wobei die Feder 131a und die Nut 245a derart ausgestaltet sind, dass im verbundenen Zustand der Verbindungsmittel 131, 241 die Feder 131a im Wesentlichen kontaktschlüssig zwischen der proximal apikalen Federfläche 134a und der distalen Nutdeckenfläche 244, sowie kontaktschlüssig zwischen der proximalen Federfläche 133 und der distalen Nutfläche 243 eingreift. Im Wesentlichen kontaktschlüssig bedeutet dabei im Sinne der Erfindung, dass zum Ausgleich etwaiger Maschinentoleranzen bei der Fertigung Luftspalte in einem Bereich von ≥ 0,01mm bis ≤0,05 mm, wie beispielsweise 0,04 mm vorgesehen seien können. Die Feder 131a und die Nut 245a sind weiter derart ausgestaltet, dass im verbundenen Zustand der Verbindungsmittel 131, 241 ein Federfuß 141 der Feder 131a kontaktschlüssig zu einem Bereich der Nutbodenfläche 247 ist, und wobei im verbundenen Zustand zwischen der distalen Federfläche 135 und der proximalen Nutwandfläche 246 der kontaktfreie Raum 502 ausgebildet ist, welcher sich zumindest teilweise in Richtung eines Raums zwischen der Nutbodenfläche 247 und der basalen Federfläche 136 erstreckt. Gemäß der gezeigten Ausgestaltung kann die proximale Rasthakenfläche 248 um einen Winkel 700 gegenüber der Senkrechten inkliniert sein, wobei der Winkel 700 in einem Bereich zwischen ≥ 25° und ≤ 45°, bevorzugt zwischen ≥ 27,5° und ≤ 40° liegt, insbesondere bevorzugt das der Winkel 700 30° beträgt. Die Verriegelungsnut 138a weist eine basale Nutwandfläche 140 auf und der Rasthaken 248a weist eine basale Rasthakenfläche 251 auf, welche im verbundenen Zustand der Verbindungsmittel 131, 241 der basalen Nutwandfläche 140 im Wesentlichen gegenüberliegt, so dass im verbundenen Zustand der Verbindungsmittel 141, 241 ein basaler Freiraum zwischen den verbundenen Dekorpaneelen ausgebildet ist. Die Feder 131a sowie die Nut 245a sind weiter derart ausgestaltet, dass sich im verbundenen Zustand der Verbindungsmittel 131, 241 zwischen der basalen Federfläche 136 und der Nutbodenfläche 247 ein kontaktfreier Raum 504 ausbildet. Die Feder 131a weist eine distale apikale Federfläche 134c auf und ist weiter derart ausgestaltete, dass sich der im verbundenen Zustand der Verbindungsmittel 141, 241 zwischen der distalen Federfläche 135 und der proximalen Nutwandfläche 246 ausbildende kontaktfreie Raum 502 über den Bereich der distalen apikalen Federfläche 134c erstreckt. Der im verbundenen Zustand der Verbindungsmittel 141, 241 zwischen der basalen Federfläche 136 und der Nutbodenfläche 247 ausgebildete kontaktfreie Raum 504 und der sich zwischen der distalen Federfläche 135 und der proximalen Nutwandfläche 246 ausgebildete kontaktfreier Raum 502 durch einen Kontaktpunkt 509 zwischen der basalen Federfläche 136 und der Nutbodenfläche 247 getrennt sind. Der Rasthaken 248a und die Verriegelungsnut 138a sind derart ausgestaltet, dass sich im verbundenen Zustand der Verbindungsmittel 131, 241 zwischen der Nutdecke 138 und der apikalen Rasthakenfläche 249 ein kontaktfreier Raum 507 ausbildet. Der kontaktfreie Raum 507 erstreckt sich bis in einen kontaktfreien Raum 508 zwischen der proximalen Nutwandfläche 139 und der distalen Rasthakenfläche 250. Die Verbindungsmittel 131, 241 weisen des Weiteren Fasenflächen 132, 242 auf.

Fig. 5 zeigt den Querschnitt einer weiteren Ausgestaltung eines erfindungsgemäßen Verbindungsmittels 331 an einer ersten langen Kante 330. Das Verbindungsmittels weist eine Feder 331a und wenigstens eine abwärts gerichtete Verriegelungsnut 338a auf. Die Feder 331a weist eine proximale Federfläche 333 mit einer an diese angrenzenden proximal apikale Federfläche 334a, eine medialen apikale Federfläche 334b und eine an diese angrenzende distale Federfläche 335 sowie eine basale Federfläche 336 auf. Weiter weist das Verbindungsmittel 331 eine abwärts gerichtete Verriegelungsnut 338a mit einer distalen Nutwandfläche 337 mit einer an diese angrenzenden Nutdecke 338 und einer an die Nutdecke 338 angrenzenden proximalen Nutwandfläche 339 auf.

Fig. 6 zeigt den Querschnitt einer weiteren Ausgestaltung eines erfindungsgemäßen Verbindungsmittels 441 an einer zweiten langen Kante 440, welches eine Nut 445a mit einer distalen Nutfläche 443 mit einer daran angrenzenden distalen Nutdeckenfläche 444 aufweist, welche in eine Nutdecke 445 übergeht. Die Nut 445a weist weiter eine proximale Nutwandfläche 446, die in eine Nutbodenfläche 447 übergeht, auf. Das Verbindungsmittel 441 weist dabei einen Rasthaken 448a mit einer proximalen Rasthakenfläche 448, einer apikalen Rasthakenfläche 449, und einer distalen Rasthakenfläche 450 auf. Gemäß der gezeigten Ausgestaltung kann die proximale Rasthakenfläche 448 um einen Winkel gegenüber der Senkrechten inkliniert sein, wobei der Winkel in einem Bereich zwischen ≥ 25° und ≤ 45°, bevorzugt zwischen ≥ 27,5° und ≤ 40° liegt, insbesondere bevorzugt das der Winkel 40° beträgt.

Fig. 7 zeigt den Querschnitt der in Fig. 5 und Fig. 6 gezeigten Ausgestaltungen im verbundenen Zustand. Zur Verbindung des Verbindungsmittels 331 an einer der langen Kanten mit dem Verbindungsmittel 441 an einer der anderen langen Kanten 440 sind die abwärts gerichtete Verriegelungsnut 338a und der Rasthaken 448a derart ausgestaltete, dass der Rasthaken 448a im verbundenen Zustand der Verbindungsmittel 331, 441 in die Verriegelungsnut 338a kontaktschlüssig zwischen der distalen Nutwandfläche 337 und der proximalen Rasthakenfläche 448. Eingreift. Die Feder 331a und die Nut 445a sind derart ausgestaltet, dass im verbundenen Zustand der Verbindungsmittel 331, 441 die Feder 331a kontaktschlüssig zwischen der proximal apikalen Federfläche 334a und der distalen Nutdeckenfläche 444, sowie kontaktschlüssig zwischen der proximalen Federfläche 333 und der distalen Nutfläche 443 eingreift. Im verbundenen Zustand ist zwischen der distalen Federfläche 335 und der proximalen Nutwandfläche ein kontaktfreier Raum 602 ausgebildet, welcher sich zumindest teilweise in Richtung eines Raums zwischen einer Nutbodenfläche 447 und der basalen Federfläche 336 erstreckt, wobei die Feder 331a und die Nut 445a derart ausgestaltet sind, dass im verbundenen Zustand der Verbindungsmittel 331, 441 die Feder 331a im Wesentlichen kontaktschlüssig zwischen der proximal apikalen Federfläche 334a und der distalen Nutdeckenfläche 444, sowie kontaktschlüssig zwischen der proximalen Federfläche 333 und der distalen Nutfläche 443 eingreift. Die Feder 331a und die Nut 445a sind weiter derart ausgestaltet, dass im verbundenen Zustand der Verbindungsmittel 331, 441 ein Federfuß 341 der Feder 331a kontaktschlüssig zu einem Bereich der Nutbodenfläche 447 ist, und wobei im verbundenen Zustand zwischen der distalen Federfläche 335 und der proximalen Nutwandfläche 446 der kontaktfreie Raum 602 ausgebildet ist, welcher sich zumindest teilweise in Richtung eines Raums zwischen der Nutbodenfläche 447 und der basalen Federfläche 336 erstreckt. Die Verriegelungsnut 338a weist eine basale Nutwandfläche 340 auf und der Rasthaken 448a weist eine basale Rasthakenfläche 451 auf, welche im verbundenen Zustand der Verbindungsmittel 331, 441 der basalen Nutwandfläche 340 im Wesentlichen gegenüberliegt, so dass im verbundenen Zustand der Verbindungsmittel 341, 441 ein basaler Freiraum zwischen den verbundenen Dekorpaneelen ausgebildet ist. Die Feder 331a sowie die Nut 445a sind weiter derart ausgestaltet, dass sich im verbundenen

Zustand der Verbindungsmittel 331, 441 zwischen der basalen Federfläche 336 und der Nutbodenfläche 447 ein kontaktfreier Raum 604 ausbildet. Die Feder 331a ist weiter derart ausgestaltete, dass sich im verbundenen Zustand der Verbindungsmittel 331, 441 zwischen der distalen Federfläche 335 und der proximalen Nutwandfläche 446 ein kontaktfreier Raum 602 ausbildet. Der im verbundenen Zustand der Verbindungsmittel 331, 441 zwischen der basalen Federfläche 336 und der Nutbodenfläche 447 ausgebildete kontaktfreie Raum 604 und der sich zwischen der distalen Federfläche 335 und der proximalen Nutwandfläche 446 ausgebildete kontaktfreier Raum 602 insbesondere unter Last durch einen Kontaktpunkt zwischen der basalen Federfläche 336 und der Nutbodenfläche 447 getrennt sind. Der Rasthaken 448a und die Verriegelungsnut 338a sind derart ausgestaltet, dass sich im verbundenen Zustand der Verbindungsmittel 331, 441 zwischen der Nutdecke 338 und der apikalen Rasthakenfläche 449 ein kontaktfreier Raum 607 ausbildet. Der kontaktfreie Raum 607 erstreckt sich bis in einen kontaktfreien Raum 608 zwischen der proximalen Nutwandfläche 339 und der distalen Rasthakenfläche 450. Die Verbindungsmittel 331, 441 weisen des Weiteren Fasenflächen 332, 442 auf. Das Verbindungsmittel 331 weist im Bereich des Übergangs der distalen Nutwandfläche 337 zum Federfuß 341 eine Abplattung 342 auf. Alternativ oder ergänzend weist das Verbindungsmittel 441 im Bereich des Übergangs der proximalen Rasthakenfläche 448 zur apikalen Rasthakenfläche 449 eine Abplattung 452 auf.

Gemäß einer Ausgestaltung der Erfindung sind die Verbindungsmittel (131, 241, 331, 441) derart ausgestaltet sind, dass zur Verbindung der kurzen Kanten (130, 210, 220, 240) untereinander ein an ein bereits liegendes Paneel anzuschließendes Paneel mit einer Schwenkbewegung und/oder einer Horizontalverschiebung in Richtung des bereits liegenden Paneels mit diesem verbindbar ist und das zur Verbindung der langen Kanten (110, 120, 330, 440) untereinander ein an eine bereits liegende Paneel-Reihe anzuschließendes Paneel mit einer Schwenkbewegung verbindbar ist.

### Bezugszeichenliste:

- 100: Dekorpaneel
- 110: lange Kante
- 120: lange Kante
- 130: kurze Kante
- 131: Verbindungsmittel kurze Kante
- 131a: Feder
- 132: Fasenfläche
- 133: proximale Federfläche
- 134a: proximal apikale Federfläche
- 134b: medial apikale Federfläche
- 134c: distal apikale Federfläche
- 135: distale Federfläche
- 136: basale Federfläche
- 137: distale Nutwandfläche
- 138: Nutdecke
- 138a: Verriegelungsnut
- 139: proximale Nutwandfläche
- 140: basale Nutwandfläche
- 200: Dekorpaneel
- 210: kurze Kante
- 220: kurze Kante
- 240: kurze Kante
- 241: Verbindungsmittel kurze Kante
- 242: Fasenfläche
- 243: distale Nutfläche
- 244: distale Nutdeckenfläche
- 245: Nutdecke
- 246: proximale Nutwandfläche
- 247: Nutbodenfläche
- 248: proximale Rasthakenfläche
- 248a: Rasthaken
- 249: apikale Rasthakenfläche
- 250: distale Rasthakenfläche
- 251: basale Rasthakenfläche
- 330: lange Kante
- 331: Verbindungsmittel lange Kante
- 331a: Feder
- 332: Fasenfläche
- 333: proximale Federfläche
- 334a: proximal apikale Federfläche
- 335: distale Federfläche
- 336: basale Federfläche
- 337: distale Nutwandfläche
- 338: Nutdecke
- 338a: Verriegelungsnut
- 339: proximale Nutwandfläche
- 341: Federfuß
- 342: Abplattung
- 440: lange Kante
- 441: Verbindungsmittel lange Kante
- 442: Fasenfläche
- 443: distale Nutfläche
- 444: distale Nutdeckenfläche
- 445: Nutdecke
- 446: proximale Nutwandfläche
- 447: Nutbodenfläche
- 448: proximale Rasthakenfläche
- 448a: Rasthaken
- 449: apikale Rasthakenfläche
- 450: distale Rasthakenfläche
- 451: basale Rasthakenfläche
- 452: Abplattung
- 502: kontaktfreier Raum
- 504: kontaktfreier Raum
- 507: kontaktfreier Raum
- 508: kontaktfreier Raum
- 509: Kontaktpunkt
- 602: kontaktfreier Raum
- 604: kontaktfreier Raum
- 606: Kontaktpunkt
- 607: kontaktfreier Raum
- 608: kontaktfreier Raum
- 609: kontaktfreier Raum
- 700: Winkel

## Patentansprüche

1. Dekorpaneel (100, 200), aufweisend jeweils zwei gegenüberliegende lange Kanten (110, 120, 330, 440) sowie zwei gegenüberliegende kurze Kante (130, 210, 220, 240) wobei das Paneel an jeder langen Kante (110, 120, 330, 440) wenigstens ein Verbindungmittel (331, 441) und an jeder kurzen Kante (130, 210, 220, 240) wenigstens ein Verbindungsmittel (131, 241) aufweist, das es ermöglicht, das Dekorpaneel (100, 200) mit einem weiteren Dekorpaneel (100, 200) an den langen Kanten (110, 120, 330, 440) untereinander, sowie an den kurzen Kanten (130, 210, 220, 240) untereinander lösbar zu verbinden, wobei das Verbindungsmittel (131) an einer der kurzen Kanten (130, 210) eine Feder (131a) und wenigstens eine abwärts gerichtete Verriegelungsnut (138a) aufweist, wobei die Feder (131a) eine proximale Federfläche (133) mit einer an diese angrenzenden proximal apikale Federfläche (134a), eine medialen apikale Federfläche (134b) und eine an diese angrenzende distale Federfläche (135) sowie eine basale Federfläche (136) aufweist, wobei das Verbindungsmittel (131) weiter eine abwärts gerichtete Verriegelungsnut (138a) mit einer distalen Nutwandfläche (137) mit einer an diese angrenzenden Nutdecke (138) und einer an die Nutdecke (138) angrenzenden proximalen Nutwandfläche (139) aufweist, wobei das Verbindungsmittel (241) an der anderen kurzen Kante (240, 220) eine Nut (245a) mit einer distalen Nutfläche (243) mit einer daran angrenzenden distalen Nutdeckenfläche (244), welche in eine Nutdecke (245) übergeht aufweist, wobei die Nut (245a) weiter eine proximale Nutwandfläche (246), die in eine Nutbodenfläche (247) übergeht, aufweist, und wobei das Verbindungsmittel (241) einen Rasthaken (248a) mit einer proximalen Rasthakenfläche (248), einer apikalen Rasthakenfläche (249), und einer distalen Rasthakenfläche (250) aufweist, wobei zur Verbindung des Verbindungsmittels (131) an einer der kurzen Kanten (130, 210) mit dem Verbindungsmittel (241) an einer der anderen kurzen Kanten (220, 240) die abwärts gerichtete Verriegelungsnut (138a) und der Rasthaken (248a) derart ausgestaltete ist, dass der Rasthaken (248a) im verbundenen Zustand der Verbindungsmittel (131, 241) in die Verriegelungsnut (138a) kontaktschlüssig zwischen der distalen Nutwandfläche (137) und der proximalen Rasthakenfläche (248) eingreift, und wobei die Feder (131a) und die Nut (245a) derart ausgestaltet sind, dass im verbundenen Zustand der Verbindungsmittel (131, 241) die Feder (131a,) im Wesentlichen kontaktschlüssig zwischen der proximal apikalen Federfläche (134a) und der distalen Nutdeckenfläche (244), sowie kontaktschlüssig zwischen der proximalen Federfläche (133) und der distalen Nutfläche (243) eingreift, wobei im verbundenen Zustand zwischen der distalen Federfläche (135) und der proximalen Nutwandfläche ein kontaktfreier Raum (502) ausgebildet ist, welcher sich zumindest teilweise in Richtung eines Raums zwischen einer Nutbodenfläche (247) und der basalen Federfläche (136) erstreckt, wobei die Feder (131a) und die Nut (245a) derart ausgestaltet sind, dass im verbundenen Zustand der Verbindungsmittel (131, 241) die Feder (131a) kontaktschlüssig zwischen der proximal apikalen Federfläche (134a) und der distalen Nutdeckenfläche (244), sowie kontaktschlüssig zwischen der proximalen Federfläche (133) und der distalen Nutfläche (243) eingreift, wobei die Feder (131a) und die Nut (245a) weiter derart ausgestaltet sind, dass im verbundenen Zustand der Verbindungsmittel (131, 241) ein Federfuß (141) der Feder (131a) kontaktschlüssig zu einem Bereich der Nutbodenfläche (247) ist, und wobei im verbundenen Zustand zwischen der distalen Federfläche (135) und der proximalen Nutwandfläche (246) der kontaktfreie Raum (502) ausgebildet ist, welcher sich zumindest teilweise in Richtung eines Raums zwischen der Nutbodenfläche (247) und der basalen Federfläche (136) erstreckt.

2. Dekorpaneel gemäß Anspruch 1, wobei das Verbindungsmittel (331) an einer der langen Kanten (330) eine Feder (331a) und wenigstens eine abwärts gerichtete Verriegelungsnut (338a) aufweist, wobei die Feder (331a) eine proximale Federfläche (333) mit einer an diese angrenzenden proximal apikale Federfläche (334a), eine medialen apikale Federfläche (334b) und eine an diese angrenzende distale Federfläche (335) sowie eine basale Federfläche (336) aufweist, wobei das Verbindungsmittel (331) weiter eine abwärts gerichtete Verriegelungsnut (338a) mit einer distalen Nutwandfläche (337) mit einer an diese angrenzenden Nutdecke (338) und einer an die Nutdecke (338) angrenzenden proximalen Nutwandfläche (339) aufweist, wobei das Verbindungsmittel (441) an der anderen langen Kante (440) eine Nut (445a) mit einer distalen Nutfläche (443) mit einer daran angrenzenden distalen Nutdeckenfläche (444), welche in eine Nutdecke (445) übergeht aufweist, wobei die Nut (445a) weiter eine proximale Nutwandfläche (446), die in eine Nutbodenfläche (447) übergeht, aufweist, und wobei das Verbindungsmittel (441) einen Rasthaken (448a) mit einer proximalen Rasthakenfläche (448), einer apikalen Rasthakenfläche (449), und einer distalen Rasthakenfläche (450) aufweist, wobei zur Verbindung des Verbindungsmittels (331) an einer der langen Kanten (330) mit dem Verbindungsmittel (441) an einer der anderen langen Kanten (440) die abwärts gerichtete Verriegelungsnut (338a) und der Rasthaken (448a) derart ausgestaltete ist, dass der Rasthaken (448a) im verbundenen Zustand der Verbindungsmittel (331, 441) in die Verriegelungsnut (338a) kontaktschlüssig zwischen der distalen Nutwandfläche (337) und der proximalen Rasthakenfläche (448) eingreift, und wobei die Feder (331a) und die Nut (445a) derart ausgestaltet sind, dass im verbundenen Zustand der Verbindungsmittel (331, 441) die Feder (331a) im Wesentlichen kontaktschlüssig zwischen der proximal apikalen Federfläche (334a) und der distalen Nutdeckenfläche (444), sowie kontaktschlüssig zwischen der proximalen Federfläche (333) und der distalen Nutfläche (443) eingreift, wobei im verbundenen Zustand zwischen der distalen Federfläche (335) und der proximalen Nutwandfläche ein kontaktfreier Raum (602) ausgebildet ist, welcher sich zumindest teilweise in Richtung eines Raums zwischen einer Nutbodenfläche (447) und der basalen Federfläche (336) erstreckt, wobei die Feder (331a) und die Nut (445a) derart ausgestaltet sind, dass im verbundenen Zustand der Verbindungsmittel (331, 441) die Feder (331a) kontaktschlüssig zwischen der proximal apikalen Federfläche (334a) und der distalen Nutdeckenfläche (444), sowie kontaktschlüssig zwischen der proximalen Federfläche (333) und der distalen Nutfläche (443) eingreift, wobei die Feder (331a) und die Nut (445a) weiter derart ausgestaltet sind, dass im verbundenen Zustand der Verbindungsmittel (331, 441) ein Federfuß (341) der Feder (331a) kontaktschlüssig zu einem Bereich der Nutbodenfläche (447) ist, und wobei im verbundenen Zustand zwischen der distalen Federfläche (335) und der proximalen Nutwandfläche (446) der kontaktfreie Raum (602) ausgebildet ist, welcher sich zumindest teilweise in Richtung eines Raums zwischen der Nutbodenfläche (447) und der basalen Federfläche (336) erstreckt.

3. Dekorpaneel gemäß Anspruch 1 oder 2, wobei die proximale Rasthakenfläche (248, 448) um einen Winkel (700) gegenüber der Senkrechten inkliniert ist, wobei der Winkel (700) in einem Bereich zwischen ≥ 25° und ≤ 45°, bevorzugt zwischen ≥ 27,5° und ≤ 40° liegt, insbesondere bevorzugt das der Winkel (700) für die Proximale Rasthakenfläche (248) 30° und/oder für die proximale Rasthakenfläche (448) 40° beträgt.

4. Dekorpaneel gemäß einem der vorhergehenden Ansprüche, wobei die Verriegelungsnut (138a, 338a) eine basale Nutwandfläche (140,340) aufweist und wobei der Rasthaken (248a, 448a) eine basale Rasthakenfläche (251, 451) aufweist, welche im verbundenen Zustand der Verbindungsmittel (131, 241, 331, 441) der basalen Nutwandfläche (140, 340) im Wesentlichen gegenüberliegt und so im verbundenen Zustand der Verbindungsmittel (141, 241, 341, 441) ein basaler Freiraum zwischen den verbundenen Dekorpaneelen ausgebildet ist.

5. Dekorpaneel gemäß einem der vorhergehenden Ansprüche, wobei die Feder (131a, 331a) sowie die Nut (245a, 445a) derart ausgestaltet sind, dass sich im verbundenen Zustand der Verbindungsmittel (141, 241, 341, 441) zwischen der basalen Federfläche (136, 336) und der Nutbodenfläche (247, 447) ein kontaktfreier Raum (504, 604) ausbildet.

6. Dekorpaneel gemäß einem der vorhergehenden Ansprüche, wobei die Feder (131a) eine distale apikale Federfläche (134c) aufweist und weiter derart ausgestaltete ist, dass sich der im verbundenen Zustand der Verbindungsmittel (141, 241, 341, 441) zwischen der distalen Federfläche (135, 335) und der proximalen Nutwandfläche ausbildende kontaktfreie Raum (502, 602) über den Bereich der distalen apikalen Federfläche (134c) erstreckt.

7. Dekorpaneel gemäß Anspruch 4 oder 5, wobei der sich im verbundenen Zustand der Verbindungsmittel (141, 241, 341, 441) zwischen der basalen Federfläche (135, 336) und der Nutbodenfläche (247, 447) ausgebildete kontaktfreie Raum (504) und der sich zwischen der distalen Federfläche (135, 335) und der proximalen Nutwandfläche ausgebildete kontaktfreier Raum (502) durch einen Kontaktpunkt (509) zwischen der basalen Federfläche (136) und der Nutbodenfläche (247) getrennt sind.

8. Dekorpaneel gemäß einem der vorhergehenden Ansprüche, wobei der Rasthaken (248a, 448a) und die Verriegelungsnut (138a, 338a) derart ausgestaltet sind, dass sich im verbundenen Zustand der Verbindungsmittel (141, 241, 341, 441) zwischen der Nutdecke (138, 338) und der apikalen Rasthakenfläche (249, 449) ein kontaktfreier Raum (507, 607) ausbildet.

9. Dekorpaneel gemäß Anspruch 7, wobei sich der kontaktfreie Raum (507, 607) bis in einen kontaktfreien Raum (508, 608) zwischen der proximalen Nutwandfläche (139, 339) und der distalen Rasthakenfläche (250, 450) erstreckt.

10. Dekorpaneel gemäß einem der vorhergehenden Ansprüche, wobei die Verbindungsmittel (141, 241, 341, 441) Fasenflächen (132, 242, 332, 442) aufweisen.

11. Dekorpaneel gemäß einem der vorhergehenden Ansprüche, wobei das Verbindungsmittel (331) im Bereich des Übergangs der distalen Nutwandfläche (337) zum Federfuß (341) und/oder das Verbindungsmittel (441) im Bereich des Übergangs der proximalen Rasthakenfläche (448) zur apikalen Rasthakenfläche (449) eine Abplattung (342, 452) aufweist.

12. Dekorpaneel gemäß einem der vorhergehenden Ansprüche, wobei die Verbindungsmittel (131, 241, 331, 441) derart ausgestaltet sind, dass zur Verbindung der kurzen Kanten (130, 210, 220, 230) untereinander ein an ein bereits liegendes Paneel anzuschließendes Paneel mit einer Schwenkbewegung und/oder einer Horizontalverschiebung in Richtung des bereits liegenden Paneels mit diesem verbindbar ist und das zur Verbindung der langen Kanten (110, 120, 330, 440) untereinander ein an eine bereits liegende Paneel-Reihe anzuschließendes Paneel mit einer Schwenkbewegung verbindbar ist.

13. Verriegelungssystem für Dekorpaneele (100, 200), wobei die Dekorpaneele (100, 200) jeweils zwei gegenüberliegende lange Kanten (110, 120, 330, 440) sowie zwei gegenüberliegende kurze Kante (130, 210, 220, 240) aufweisen, wobei die Dekorpaneele (100, 200) an jeder langen Kante (110, 120, 330, 440) wenigstens ein Verbindungmittel (331, 441) und an jeder kurzen Kante (130, 210, 220, 240) wenigstens ein Verbindungsmittel (131, 241) aufweist, das es ermöglicht, die Dekorpaneel (100, 200) untereinander an den langen Kanten (110, 120, 330, 440) sowie an den kurzen Kanten (130, 210, 220, 240) untereinander lösbar zu verbinden, wobei das Verriegelungssystem derart ausgestaltete ist, dass das Verbindungsmittel (131) an einer der kurzen Kanten (130, 210) eine Feder (131a) und wenigstens eine abwärts gerichtete Verriegelungsnut (138a) aufweist, wobei die Feder (131a) eine proximale Federfläche (133) mit einer an diese angrenzenden proximal apikale Federfläche (134a), eine medialen apikale Federfläche (134b) und eine an diese angrenzende distale Federfläche (135) sowie eine basale Federfläche (136) aufweist, wobei das Verbindungsmittel (131) weiter eine abwärts gerichtete Verriegelungsnut (138a) mit einer distalen Nutwandfläche (137) mit einer an diese angrenzenden Nutdecke (138) und einer an die Nutdecke (138) angrenzenden proximalen Nutwandfläche (139) aufweist, wobei das Verbindungsmittel (241) an der anderen kurzen Kante (240, 220) eine Nut (245a) mit einer distalen Nutfläche (243) mit einer daran angrenzenden distalen Nutdeckenfläche (244), welche in eine Nutdecke (245) übergeht aufweist, wobei die Nut (245a) weiter eine proximale Nutwandfläche (246), die in eine Nutbodenfläche (247) übergeht, aufweist, und wobei das Verbindungsmittel (241) einen Rasthaken (248a) mit einer proximalen Rasthakenfläche (248), einer apikalen Rasthakenfläche (249), und einer distalen Rasthakenfläche (250) aufweist, wobei zur Verbindung des Verbindungsmittels (131) an einer der kurzen Kanten (130, 210) mit dem Verbindungsmittel (241) an einer der anderen kurzen Kanten (220, 240) die abwärts gerichtete Verriegelungsnut (138a) und der Rasthaken (248a) derart ausgestaltete ist, dass der Rasthaken (248a) im verbundenen Zustand der Verbindungsmittel (131, 241) in die Verriegelungsnut (138a) kontaktschlüssig zwischen der distalen Nutwandfläche (137) und der proximalen Rasthakenfläche (248) eingreift, und wobei die Feder (131a) und die Nut (245a) derart ausgestaltet sind, dass im verbundenen Zustand der Verbindungsmittel (131, 241) die Feder (131a,) kontaktschlüssig zwischen der proximal apikalen Federfläche (134a) und der distalen Nutdeckenfläche (244), sowie kontaktschlüssig zwischen der proximalen Federfläche (133) und der distalen Nutfläche (243) eingreift, wobei im verbundenen Zustand zwischen der distalen Federfläche (135) und der proximalen Nutwandfläche ein kontaktfreier Raum (502) ausgebildet ist, welcher sich zumindest teilweise in Richtung eines Raums zwischen einer Nutbodenfläche (247) und der basalen Federfläche (136) erstreckt, wobei die Feder (131a) und die Nut (245a) derart ausgestaltet sind, dass im verbundenen Zustand der Verbindungsmittel (131, 241) die Feder (131a) kontaktschlüssig zwischen der proximal apikalen Federfläche (134a) und der distalen Nutdeckenfläche (244), sowie kontaktschlüssig zwischen der proximalen Federfläche (133) und der distalen Nutfläche (243) eingreift, wobei die Feder (131a) und die Nut (245a) weiter derart ausgestaltet sind, dass im verbundenen Zustand der Verbindungsmittel (131, 241) ein Federfuß (141) der Feder (131a) kontaktschlüssig zu einem Bereich der Nutbodenfläche (247) ist, und wobei im verbundenen Zustand zwischen der distalen Federfläche (135) und der proximalen Nutwandfläche (246) der kontaktfreie Raum (502) ausgebildet ist, welcher sich zumindest teilweise in Richtung eines Raums zwischen der Nutbodenfläche (247) und der basalen Federfläche (136) erstreckt, und wobei das Verriegelungssystem weiter derart ausgestaltet ist, dass das Verbindungsmittel (331) an einer der langen Kanten (330) eine Feder (331a) und wenigstens eine abwärts gerichtete Verriegelungsnut (338a) aufweist, wobei die Feder (331a) eine proximale Federfläche (333) mit einer an diese angrenzenden proximal apikale Federfläche (334a), eine medialen apikale Federfläche (334b) und eine an diese angrenzende distale Federfläche (335) sowie eine basale Federfläche (336) aufweist, wobei das Verbindungsmittel (331) weiter eine abwärts gerichtete Verriegelungsnut (338a) mit einer distalen Nutwandfläche (337) mit einer an diese angrenzenden Nutdecke (338) und einer an die Nutdecke (338) angrenzenden proximalen Nutwandfläche (339) aufweist, wobei das Verbindungsmittel (441) an der anderen langen Kante (440) eine Nut (445a) mit einer distalen Nutfläche (443) mit einer daran angrenzenden distalen Nutdeckenfläche (444), welche in eine Nutdecke (445) übergeht aufweist, wobei die Nut (445a) weiter eine proximale Nutwandfläche (446), die in eine Nutbodenfläche (447) übergeht, aufweist, und wobei das Verbindungsmittel (441) einen Rasthaken (448a) mit einer proximalen Rasthakenfläche (448), einer apikalen Rasthakenfläche (449), und einer distalen Rasthakenfläche (450) aufweist, wobei zur Verbindung des Verbindungsmittels (331) an einer der langen Kanten (330) mit dem Verbindungsmittel (441) an einer der anderen langen Kanten (440) die abwärts gerichtete Verriegelungsnut (338a) und der Rasthaken (448a) derart ausgestaltete ist, dass der Rasthaken (448a) im verbundenen Zustand der Verbindungsmittel (331, 441) in die Verriegelungsnut (338a) kontaktschlüssig zwischen der distalen Nutwandfläche (337) und der proximalen Rasthakenfläche (448) eingreift, und wobei die Feder (331a) und die Nut (445a) derart ausgestaltet sind, dass im verbundenen Zustand der Verbindungsmittel (331, 441) die Feder (331a) kontaktschlüssig zwischen der proximal apikalen Federfläche (334a) und der distalen Nutdeckenfläche (444), sowie kontaktschlüssig zwischen der proximalen Federfläche (333) und der distalen Nutfläche (443) eingreift, wobei im verbundenen Zustand zwischen der distalen Federfläche (335) und der proximalen Nutwandfläche ein kontaktfreier Raum (602) ausgebildet ist, welcher sich zumindest teilweise in Richtung eines Raums zwischen einer Nutbodenfläche (447) und der basalen Federfläche (336) erstreckt, wobei die Feder (331a) und die Nut (445a) derart ausgestaltet sind, dass im verbundenen Zustand der Verbindungsmittel (331, 441) die Feder (331a) kontaktschlüssig zwischen der proximal apikalen Federfläche (334a) und der distalen Nutdeckenfläche (444), sowie kontaktschlüssig zwischen der proximalen Federfläche (333) und der distalen Nutfläche (443) eingreift, wobei die Feder (331a) und die Nut (445a) weiter derart ausgestaltet sind, dass im verbundenen Zustand der Verbindungsmittel (331, 441) ein Federfuß (341) der Feder (331a) kontaktschlüssig zu einem Bereich der Nutbodenfläche (447) ist, und wobei im verbundenen Zustand zwischen der distalen Federfläche (335) und der proximalen Nutwandfläche (446) der kontaktfreie Raum (602) ausgebildet ist, welcher sich zumindest teilweise in Richtung eines Raums zwischen der Nutbodenfläche (447) und der basalen Federfläche (336) erstreckt.

14. Verfahren zum Verbinden zweier Dekorpaneele (100, 200) gemäß einem der Ansprüche 1 bis 12, wobei zur Verbindung der kurzen Kanten (130, 210, 220, 230) untereinander ein an ein bereits liegendes Paneel anzuschließendes Paneel mit einer Schwenkbewegung und/oder einer Horizontalverschiebung in Richtung des bereits liegenden Paneels mit diesem verbunden wird und das zur Verbindung der langen Kanten (110, 120, 330, 440) untereinander ein an eine bereits liegende Paneel-Reihe anzuschließendes Paneel mit einer Schwenkbewegung verbunden wird.
